# EUROPÄISCHE PATENTSCHRIFT

(11) **EP 0 605 531 B1**
(45) Veröffentlichungstag und Bekanntmachung des Hinweises auf die Patenterteilung: **15.05.1996**
(21) Anmeldenummer: 92919923.0
(22) Anmeldetag: 23.09.1992
(51) Int. Cl.: D03D 47/34

(54) **WEBMASCHINE UND EINTRAG BREMSE FÜR WEBMASCHINEN**
POWER LOOM AND INSERTION BRAKE FOR POWER LOOMS
METIER MECANIQUE ET FREIN D'INSERTION POUR METIERS MECANIQUES

(30) Priorität: 23.09.1991 DE 4131652
(43) Veröffentlichungstag der Anmeldung: 13.07.1994
(73) Patentinhaber: IRO AB, S-523 01 Ulricehamn (SE)
(72) Erfinder: JOSEFSSON, Pär, S-502 51 Boras (SE); JACOBSSON, Kurt Arne Gunnar, S-523 00 Ulricehamn (SE); THOLANDER, Lars Helge Gottfrid, S-52330 Ulriceham (SE)
(74) Vertreter: Grünecker, Kinkeldey, Stockmair & Schwanhäusser Anwaltssozietät
(86) Internationale Anmeldenummer: EP9202204
(87) Internationale Veröffentlichungsnummer: WO9306279

(56) Entgegenhaltungen:
- EP-A- 0 155 431
- EP-A- 0 356 380
- EP-A- 0 475 892
- WO-A-91/05728
- US-A- 3 408 832

## Beschreibung

Die Erfindung betrifft eine Webmaschine gemäß Oberbegriff von Patentanspruch 1 und eine Eintragbremse gemäß Oberbegriff von Patentanspruch 5.

Eine Luftdüsenwebmaschine gemäß EP-A1-03 56 380 weist als Antriebsmotor der gesteuerten Eintragbremse beispielsweise einen Tauchankermagneten zur Verstellung eines Bremselementes auf, das den Schußfaden in der Bremsstellung auslenkt und an zwei stationären Umlenkelementen umlenkt. Zum Dämpfen von Spannungspitzen im Schußfaden wird die Auslenkung zumindest teilweise rückgängig gemacht, wobei das Rückgängigmachen der Auslenkung eingestellt bzw. geregelt wird. Zur Einstellung und Regelung des Rückgängigmachens der bis zum Ende des Eintragvorgangs in die Bremsstellung gesteuerten Eintragbremse wird ein elastisch nachgebender Kraftspeicher beschrieben, der so ausgestaltet ist, daß er verzögert unter der durch die Umlenkung des Schußfadens ausgeübten Kraft nachgibt, wobei der Kraftspeicher der Magnet sein kann, dessen Erregung für ein anfängliches Bremsen stärker und für ein nachfolgendes Dämpfen bei Rückgängigmachen der Umlenkung schwächer gesteuert wird. Zum Dämpfen der Spannungspitzen wird die beim Spannungsanstieg wachsende Kraft im ausgelenkten Schußfaden benutzt, um den Kraftspeicher zu verformen, der Energie aufzehrt und in einer Wechselwirkung Spannungspitzen reduziert. Selbst wenn die Eintragbremse nur über die zum Bremsen und Dämpfen effektiv benötigte Zeitdauer am Schußfaden angreift, erzeugt der elastische Kraftspeicher nach der Reduzierung einer Spannungspitze eine Gegenbewegung mit einer neuerlichen Spannungspitze im Schußfaden und einer Rückzugsbewegung des Schußfadens in das Fach. Bei dieser elastischen Dämpfung wird somit wegen der aktiven Mitarbeit des Schußfadens am Ende des Eintragvorgangs eine zusätzliche Störung induziert. Auch kommt es wegen der gegen einen Anschlag gesteuerten Eintragbremse zu einem im Schußfaden spürbaren Schlag und zu deutlichem mechanischen Verschleiß in der Eintragbremse.

Bei einer Luftdüsenwebmaschine gemäß EP-A1-01 55 431 ist eine zwangsgesteuerte Eintragbremse vorgesehen. Ein Auslenkhebel der Eintragbremse wird von einem Nockenatrieb nach einem für alle Eintragvorgänge identischen Programm, das während jedes Eintragvorgangs vollständig abgearbeitet werden muß, relativ zu stationären Umlenkelementen verschwenkt. Die Eintragbremse ist am Beginn des Eintragvorganges in einer Bremsstellung und wird mit Bewegungsaufnahme des Schußfadens zum Eintrag allmählich in die Ruhestellung gebracht. Gegen Ende des Eintragvorgangs wird die Eintragbremse wieder in eine Bremsstellung verstellt, in der sie sogar mit zunehmender Auslenkung des Schußfadens bis zum nächsten Eintragvorgang verbleibt. Für moderne Düsenwebmaschinen mit hoher Eintragsgeschwindigkeit und hoher Eintragfrequenz ist eine mechanisch gesteuerte Eintragbremse zu ungenau.

Aus EP-A1-01 55 431 mit älterem Zeitrang ist es bekannt, ein an einem Winkelhebel angeordnetes Bremskissen über ein Hebelgetriebe gesteuert auf eine Gegenfläche zu pressen und den durchlaufenden Faden durch Klemmen zu bremsen. Das Hebelgetriebe wird über einen Schrittschaltmotor mit Positionsmelder entsprechend der Greiferbewegung angetrieben, um einen bestimmten Verlauf der Bremskraft für den Faden zu erzeugen. Der Schrittmotor wird durch programmierte Instruktionen gesteuert, die von einer Logikschaltung ausgegeben werden.

Aus EP-A1-04 67 059 mit älterem Zeitrang ist eine auch für Düsenwebmaschinen verwendbare Regelvorrichtung für die Fadenspannung zu entnehmen, die einen zweiarmigen Schwenkhebel enthält, dessen eines Ende den über zwei feststehende Widerlager geführten Faden auslenkt, während sein anderes Ende eine Magnetspule trägt, die auf zwei beabstandete Permanentmagneten eines Linearmotors ausgerichtet ist. In einer den Faden auslenkenden Grundstellung des Hebels wirken die beiden Permanentmagneten wie eine Feder. Bei sich ändernder Fadenspannung wird die sich ändernde Auslenkung des Hebels durch die Strombeaufschlagung des Linearmotors derart kompensiert, daß die vom Hebel auf den Faden ausgeübte Kraft mit der vom Faden spannungsbedingt wirkenden Kraft ins Gleichgewicht kommt. Aus der für dieses Gleichgewicht notwendigen Strombeaufschlagung des Linearmotors wird die momentane Fadenspannung errechnet. Der Linearmotor kann darüber hinaus auch zum weiteren Auslenken des Fadens mittels des Hebels betätigt werden, um den Faden nach einem Eintrag oder in der Mitte eines Eintrags in eine Greiferwebmaschine zurückzuziehen.

Aus US-A-22 02 323 ist ein Fadenspanner bekannt, der mittels einer Gewichtsbelastung den Faden mehrfach aus einer geraden Bahn auslenkt. Die dadurch erzeugte Bremswirkung auf den Faden hängt nur von der Gewichtsbelastung ab. Im Falle eines Spannungsabfalles, z.B. nach einem Fadenbruch, wird der Fadenspanner unter Gewichtsbelastung in einer Stellung verstellt, in der ein elektrischer Kontakt betätigt wird und ein Abschaltsignal erzeugt.

Aus US-A-36 33 711 ist eine Fadenbremse mit mehrfacher Umlenkung und Bremsung des Fadens zwischen zangenartig wirkenden Bremskissen bekannt, die durch einen Nockentrieb oder einen Magneten steuerbar ist.

Der Erfindung liegt die Aufgabe zugrunde, eine Webmaschine der eingangs genannten Art sowie eine universell brauchbare Eintragbremse zu schaffen, die bei hoher Eintraggeschwindigkeit und hoher Eintragfrequenz eine Optimierung der Eintragvorgänge und eine Reduzierung der Quote von Fadenbrüchen ermöglicht.

Die gestellte Aufgabe wird erfindungsgemäß mit den im kennzeichnenden Teil des Patentanspruchs 1 und des Patentanspruchs 5 angegebenen Merkmalen gelöst.

Dem Schußfaden wird es nicht selbst überlassen, Spannungspitzen zumindest teilweise abzuarbeiten, sondern es wird durch die programmierbare und abwandelbare Steuerung der Eintragbremse die üblicherweise am Ende des Eintragvorgangs auftretende Spannungspitze präzise gesteuert reduziert und durch Umsteuern der Eintragbremse schon beim Abbauen der Spannungsspitze bewußt die zuvor in der Eintragbremse gespeicherte Länge des Schußfadenabschnittes zumindest teilweis nachgeführt, um einem anschließenden unerwünschten Spannungsanstieg und einem Zurückziehen des Schußfadens entgegenzuwirken. Der Schritt- oder Gleichstrommotor verstellt das Bremselement in strikter Abhängigkeit vom Steuerungsprogramm, wobei der Schußfaden zu keiner Zeit in der Lage ist, selbsttätig eine Veränderung der Umlenkung oder gar eine Rücknahme der Umlenkung vorzunehmen, wenn ihm diese nicht vom Bremselement aufgezwungen oder angeboten wird. Da eine elastische Komponente fehlt, wird die Abbremsung des Schußfadens und die Reduzierung der Spannungspitze ausschließlich durch die programmierte Steuerung der Eintragbremse vorgenommen, die sich wegen des zumindest zwischen Eintragvorgängen aber sogar während eines Eintragvorgangs abwandelbaren Programms im Hinblick auf optimierte Eintragvorgänge verbessern läßt. Es kommt zu keinem harten Schlag am Ende des Hubs der Eintragbremse, da diese nicht gegen einen Anschlag gelangt, sondern in ihrer Beschleunigung, Verzögerung und Bewegungsumkehr genau und zwangsgesteuert wird. Daraus resultiert nur sehr geringer mechanischer Verschleiß der aktiven Komponenten. Da die Steuerung der Eintragbremse elektronisch erfolgt, lassen sich auch in den nur wenige Millisekunden betragenden, kritischen Phasen exakt reproduzierbare Steuervorgänge durchführen. Eine Anpassung an sich ändernde Betriebsbedingungen der Webmaschine ist genauso möglich, wie eine Anpassung an die jeweilige Fadenqualität oder an eine sich bei ein- und demselben Schußfaden fadenbedingt ändernde Eintraggeschwindigkeit. Da bei dieser Ausbildung sichergestellt ist, daß die Eintragbremse ohne Einflußnahme des Schußfadens programmgemäß arbeitet, läßt sich durch Verarbeiten zusätzlicher Informationen in der Steuereinrichtung, die üblicherweise einen Mikroprozessor enthält, ein selbstlernendes adaptives Steuersystem realisieren, das weitestgehend optimierte Eintragvorgänge garantiert, d.h., jeden Eintragvorgang innerhalb der webmaschinenabhängig vorbestimmten Zeitdauer mit ordnungsgemäß gestrecktem und unbeschädigtem Schußfaden zu Ende bringt und dabei den Schußfaden so schonend behandelt, daß die Quote an Fadenbrüchen reduziert wird.

Mit dieser in das lernfähige und adaptive Steuerungssystem integrierten, elektronisch und zwangsgesteuerten Eintragbremse werden die nachstehenden, vorteilhaften und wichtigen Funktionen erreicht:

Eine insgesamt niedrige Schußfadenspannung, aus der eine spürbare Reduktion der Quote von Fadenbrüchen oder anderen Eintragfehlern resultiert.

Da aufgrund der Zwangssteuerung der Schußfaden weniger brutal angehalten wird bisher und sich auch nicht mehr zurückzieht, läßt sich die Funktion der im Fach angeordneten Hilfsdüsen gegen Ende des Eintragvorganges drosseln, was bei Filament- oder Breitenwebmaschinen einen niedrigeren Düsendruck mit geringerem Luftverbrauch bringt.

Da der Schußfaden am Ende des Eintragvorganges rasch stabilisiert wird, lassen sich danach kürzere Zeiten bis zum Schließen des Faches einstellen. Daraus resultiert eine längere effektiv für den Schußfadentransport zur Verfügung stehende Zeit. Dies wird ohne erhöhten Hauptdüsendruck erreicht, der häufig eine Quelle für andere Störungen ist.

Die Eintragbremse ist zumindest teilweise selbstkompensierend, da bei geringerer Schußfadengeschwindigkeit und geringerer Spannung auch die zum Bremsen einwirkende Reibungskraft geringer ist.

Durch die individuelle und schnellansprechende Steuerbarkeit der Eintragbremse ist es zwecks rascher Stabilisierung des Schußfadens am Ende des Eintragvorgangs möglich, das freie Schußfadenende relativ weit nachzuschieben und dann wieder etwas zurückzuziehen oder zumindest einen Teil der in der Bremse gespeicherten Schußfadenlänge nach einer geringfügigen Verzögerung freizugeben.

Ferner läßt sich mit der Eintragbremse die gesamte Schußfadenlänge am Ende des Eintragvorgangs und vor dem Anschlag repositionieren, z.B. im Hinblick auf eine Verbesserung der den Geweberand bearbeitenden Einrichtungen.

Werden mehrere Schußfäden wechselweise verarbeitet, läßt sich das freie Ende eines bereitgehaltenen Schußfadens im Kanal zurückziehen, so daß ein flatterndes Schußfadenende den anderen Schußfaden nicht stört. Durch dieses Zurückziehen mittels der gesteuerten Eintragbremse oder durch eine Hin- und Herbewegung des Schußfadenendes in der Hauptdüse wird der mechanische Einfluß (Faserauflösung) bei einem für längere Zeit nicht eingetragenen Schußfaden verteilt und damit auf ein vernachlässigbares Maß reduziert.

Ferner wird mit einer programmabhängigen Verstellung der Eintragbremse am Beginn des Eintragvorgangs eine zuvor, d.h. nach Ende des vorhergehenden Eintragvorgangs, gespeicherte Schußfadenlänge freigegeben, so daß das Schußfadenende, unterstützt durch die Hauptdüse oder die Einfädeldüse, seine Bewegung schon aufnimmt, ehe das Stopelement im Schußfaden-Fournisseur den Schußfaden freigibt. Dies läßt eine Reduktion der Spitzengeschwindigkeit des Schußfadens während des Eintragvorganges zu, ohne daß die notwendige Eintragsdauer überschritten würde (Anspruch 4).

Durch sehr schnelles gesteuertes Nachführen gespeicherter Schußfadenlänge nach Abschluß des Eintragvorgangs und beim Anschlagen des Riets bzw. Abschneiden werden die dabei auftretenden Spannungsänderungen vermindert. Hierfür kann im Steuerkreis eine spezielle logische Treiberschaltung vorgesehen werden.

Die Bremsung wird mit einem komplexen Hub-Zeit-Programm durchgeführt, so daß sich eine adaptive Steuerung der Schußfadengeschwindigkeit erreichen läßt. Dabei ist es möglich, nicht nur einen richtigen Maximalhub der Eintragbremse einzusteuern, sondern ein spezifisches Positions-Zeit-Diagramm für die Eintragbremsenbewegung abzuarbeiten, bei dem die Eintragbremse mehrere Funktionen am Schußfaden ausführt. Da erfahrungsgemäß ein und derselbe Faden gegen Ende einer Vorratsspule bei unveränderten Eintragbedingungen schneller fliegt als bei voller Vorratsspule, läßt sich durch eine schwache und von der Eintragbremse eingesteuerte Auslenkung bei Verarbeiten dieses Teils des Fadens die Schußfadengeschwindigkeit auf den gewünschten Wert drosseln. Die Eintragbremse ist sozusagen eine mehrere Bremsstufen verwirklichende Eintragbremse.

Eine besonders wirksame Verringerung der Spannungspitze am Ende des Eintragvorgans wird erreicht, wenn bei maximaler Auslenkung und somit maximaler Bremsung die Eintragbremse die gespeicherte Fadenlänge sehr rasch, mit bis zum 20m/sek, freigibt, ehe der Schußfaden seine Rücksprungtendenz entwickelt. Dies setzt die rasche Umsteuerung und die Zwangsverbindung in der Eintragbremse voraus sowie eine Treiber-Logik im Programm der Steuerung (Anspruch 3).

Ein für die Praxis besonders tauglicher Schrittmotor ist ein escap-Schrittmotor des Typs P 430 mit Wicklung in Serie oder Wicklung parallel mit einem Drehmoment bis zu 80Nmm und bis zu 10.000 Schritten pro Sek.

Bei der Ausführungsform gemäß Anspruch 2 wird nach einem Fadenbruch oder zum erstmaligen Einfädeln des Schußfadens ein automatischer Einfädelvorgang in der Eintragbremse vorgenommen. Die Aktivierung der Düse erfolgt über die Steuereinrichtung, mit der auch die Eintragbremse gesteuert wird. Dieser zusätzliche Funktion läßt sich programmtechnisch mit geringem Aufwand verwirklichen. Die Einfädeldüse kann mit der steuerbaren Eintragbremse zur Modulation des Durchsatzes stufenlos oder in Schritten betätigt werden. Ggfs. wird eine stationäre Hauptdüse mit einer Luftsteuerung in die Eintragbremse integriert, die für das Einfädeln aber auch zum gewollten Beeinflussen des Eintragens betätigt oder reguliert werden kann. Auch läßt sich diese Funktion gesteuert an die Fadenqualität anpassen. Die Einfädeldüse oder eine diese bildende sekundär-Hauptdüse könnte in der wenigstens einen gesteuerten Einfädelstellung zur Unterstützung des Eintragbeginns aktiviert und moduliert werden.

Die Eintragbremse gemäß Anspruch 5 läßt sich mit der Steuereinrichtung gewinnbringend in allen modernen Düsenmaschinen verwenden, wobei die Steuereinrichtung entweder Teil des Schußfaden-Fournisseurs, getrennt als Hauptsteuereinrichtung oder als Teil der Steuereinrichtung der Webmaschine ausgebildet ist.

Die Ausführungsform der Eintragbremse gemäß Anspruch 6 ist kleinbauend, funktionssicher. Es läßt sich ein trägheitsarmes rasches Ansprechen bei einer Steuerung in jeder Bewegungsrichtung erreichen. Die Eintragbremse läßt sich entweder am Schußfaden-Fournisseur, stromab des Schußfaden-Fournisseurs oder an oder in der Hauptdüse anordnen. Es ist aber auch denkbar, eine sekundär stationäre Hauptdüse in die Eintragbremse zu integrieren.

In Hinblick auf die Vermeidung exzentrischer Belastungen ist die Ausführungsform gemäß Anspruch 7 günstig, bei der die Verbindungswelle das Drehmoment des Antriebsmotors direkt auf den Träger überträgt.

Wichtig ist dabei der Gesichtspunkt von Anspruch 8, weil die Drehlagerungen im Antriebsmotor verhindern, daß etwaige exzentrische Reaktionskräfte vom Träger in den Antriebsmotor übertragen werden und dort dessen rasches Ansprechen und genaues rasches Abarbeiten der Kommandos hindern könnten.

Eine weitere alternative Ausführungsform geht aus Anspruch 9 hervor. Die Bremselemente werden linear quer durch den Schußfadenweg bewegt, um zum Bremsen auszulenken. In der Ruhestellung wird der Schußfaden weder von den Umlenkelementen noch von den Bremselementen berührt.

Wichtig ist ferner die Maßnahme von Anspruch 10, um beim Antriebsmotor jeweils genaue reproduzierbare und gleiche Steuerungsvorgänge vornehmen zu können. Bei einfachen Ausführungsformen reicht es aus, um eine Positionskontrolle, z.B. "ist Bremse offen ?", auszuführen, am Beginn eines Eintrags.

Eine für eine wirksame und möglichst abrupte Bremsung ausreichende Zahl von Umlenkstellen ist bei der Ausführungsform von Anspruch 11 gegeben.

Eine besonders zweckmäßige Ausführungsform geht aus Anspruch 12 hervor. Die insgesamt sechs wirksamen Umlenkstellen ermöglichen einen für die Bremsung wichtigen, großen Gesamtumlenkwinkel, der sich auf mehrere Stellen verteilt und dem Schußfaden nicht schadet und mit relativ kleinem Hub und damit rasch erreicht bzw. beseitigt wird.

Der hohe Gesamtumlenkwinkel gemäß Anspruch 13 ist für eine möglichst abrupte und trotzdem genau steuerbare Bremsung wichtig, insbesondere für die Reduzierung des am Ende des Eintragvorganges üblicherweise auftretenden hohen Spannungsanstiegs.

Die Eintragbremse gemäß Anspruch 14 ist zum automatischen Einfädeln konzipiert, wobei die Einfädeldüse mittels des Antriebsmotors, der für die Bremsfunktion dient, aktiviert und deaktiviert wird. Auf diese Weise werden Stillstandszeiten nach einem Fadenbruch oder beim erstmaligen Einfädeln des Schußfadens so kurz wie möglich gehalten. Der Durchsatz der Einfädeldüse läßt sich sogar programmabhängig modulieren (Anspruch 16).

Eine besonders einfache Ausführungsform geht aus Anspruch 15 hervor. Das Programm der Steuerung des Antriebsmotors braucht nur einen oder wenige zusätzliche Programmschritte für dies Einfädelfunktion zu haben. Ist, z.B. das Fehlen des Schußfadens durch ein Signal angezeigt, dann wird diese Programmroutine abgearbeitet, um den Schußfaden möglichst rasch durch die Eintragbremse zu fädeln. Die Düse läßt sich aber auch zum gesteuerten Anschieben vor oder bei Eintragbeginn einsetzen.

Im Hinblick darauf, daß der Schußfaden möglichst schnell und auch im richtigen Weg in die Eintragbremse eingefädelt wird, ist die Ausführungsform gemäß Anspruch 17 vorteilhaft. Das Rohr definiert sozusagen einen Luftleitkanal, durch den der Schußfaden sicher eingefädelt wird.

Die Ausführungsform gemäß Anspruch 18 erhält mittels des gesteuerten Antriebsmotors eine zusätzliche Funktion.

Gemäß Anspruch 19 wird der Durchfluß der Düse sogar während des Eintragvorgangs verändert, wiederum hauptsächlich mittels des genau steuerbaren Antriebsmotors.

Zusammengefaßt wird mittels des exakt steuerbaren Antriebsmotors und dessen Zwangsverbindung mit den Bremselementen eine Eintragbremse mit multifunktionellem Einsatzbereich geschaffen, die mit einer intelligenten und flexiblen Steuereinrichtung ihrem Hauptzweck der Bremsung zwecks Dämpfung oder Unterdrückung des Peitscheneffekts aber auch weiteren Zwecken zur Optimierung der Eintragvorgänge mit einem Lernprozeß gerecht wird.

Anhand der Zeichnung werden Ausführungsformen des Erfindungsgegenstandes erläutert. Es zeigt:
- Fig. 1: schematisch einen Luftdüsenwebmaschine mit einem Schußfaden-Fournisseur, am Ende eines Eintragvorgangs,
- Fig. 2: ein Schaubild zur Verdeutlichung des Eintragvorgangs,
- Fig. 3A,3B: zwei einander zugeordnete Teilschnitte einer ersten Ausführungsform einer Eintragbremse,
- Fig. 4A,4B: zwei einander zugeordnete Teilschnitte einer weiteren Ausführungsform einer Eintragbremse, und
- Fig. 5: schematisch eine weitere Ausführungsform einer Eintragbremse.

Eine Webmaschine W gemäß Fig. 1 ist eine Luftdüsen-Webmaschine 1 mit einem Fach 2 und einem Riet 3. In das Fach 2 werden webtaktabhängig Abschnitte eines Schußfadens Y eingetragen, zu deren Transport wenigstens eine Hauptdüse 5 und entlang des Fachs 2 Hilfsdüsen 4 vorgesehen sind, die webtaktabhängig aktiviert und deaktiviert werden. Stromab der Hauptdüse 5 ist eine Abschneidvorrichtung 6 vorgesehen. Der Schußfaden Y wird von einem Schußfaden-Fournisseur 7 abgezogen, der mehrere Windungen auf einem Speicherkörper 8 bereithält. Im Fournisseur 7 ist eine Stopvorrichtung 9 mit einem Stopelement 11 vorgesehen, das zur Freigabe eines exakt bemessenen Schußfadenabschnittes zurückgezogen und nach Abzug wieder in die gezeigte Stopstellung bewegt wird. Ferner ist bei der Stopvorrichtung 9 ein Durchgangssensor 10 vorgesehen, der bei jedem Durchgang des Schußfadens während des Eintragvorgangs ein Durchgangssignal erzeugt und dies an eine Steuervorrichtung 12 übermittelt, die unter anderem auch die Stopvorrichtung 9 steuert. Bei der Steuervorrichtung 12 ist ein Programmteil 13 eines Steuerkreises vorgesehen, der zur Steuerung einer stromab des Fournisseurs 7 angeordneten Schußfaden-Eintragbremse 14 während jedes Eintragvorganges dient. Die Eintragbremse 14 besitzt einen Antriebsmotor 15 für bewegliche Bremselemente 17, die relativ zu stationären Umlenkelementen 16 verstellbar sind.

In Fig. 1 ist ein Eintragvorgang abgeschlossen. Der Schußfaden Y hat das dem Fournisseur gegenüberliegende Ende des Fachs 2 erreicht. Die Eintragbremse 14 hat gegen Ende des Eintragvorgangs den Schußfaden abgebremst. Das Stopelement 11 ist in der Stopstellung. Als nächster Schritt wird der eingetragene Schußfaden abgeschnitten und durch das Riet 3 angeschlagen. Danach wird ein neuer Eintragvorgang von der Hauptdüse 5 eingeleitet und das Stopelement 11 wieder zurückgezogen. Die Eintragbremse 14 kann in ihre Ruhestellung gesteuert werden, in der sie den Schußfaden Y frei passieren läßt. Aus dem Schaubild in Fig. 2 ist im oberen Teil ein Eintragvorgang anhand des Spannungsverlaufes im Schußfaden Y verdeutlicht. Die ausgezogen gezeichnete Kurve A repräsentiert den unter Verwendung der gesteuerten Eintragbremse 14 erzielten Spannungsverlauf. Der strichlierte Kurventeil P repräsentiert eine Spannungspitze, wie sie am Ende des Eintragvorganges durch einen Streck- oder Peitscheneffekt im durch das Stopelement 11 angehaltenen Schußfaden auftritt. Diese Spannungspitze soll abgebaut werden, weil sie den Eintragvorgang stört und für den Schußfaden gefährlich ist (Schußfadenbruch). Der Spannungsabfall a am Beginn der Kurve A repräsentiert die Bewegungsaufnahme des Schußfadens am Beginn des Eintragvorgangs, sobald ihn das Stopelement 11 freigegeben hat. Danach wird der Schußfaden beschleunigt und auf seine Eintraggeschwindigkeit gebracht, wobei der Spannungsverlauf in diesem Bereich relativ konstant ist. Gegen Ende des Eintragvorgangs, und zwar eine bestimmte Zeitspanne vor dem zu erwartenden Auftreten der Spannungspitze P zum Zeitpunkt tP wird die Eintragbremse 14 in ihre Bremsstellung gesteuert, so daß der Schußfaden ausgelenkt und umgelenkt und durch Reibung gebremst wird. Es entstehen dabei ein erster Spannungsanstieg b und ein zweiter Spannungsanstieg C, der in etwa mit der Spannungsspitze P zeitlich zusammenfällt. Danach fällt die Spannung ab, ehe ein kleiner signifikanter Spannungsabfall d das Abschneiden des Schußfadens und schließlich ein Spannungsanstieg e das Anschlagen durch das Riet repräsentieren. Auf der horizontalen Achse ist die Zeit für einen Eintragvorgang aufgetragen, während die vertikale Achse in Richtung nach oben die Spannung im Schußfaden angibt. Auf der in Fig. 2 unteren horizontalen Zeitachse sind die während eines Eintragvorganges beispielsweise auftretenden Durchgangssignale Nr. 1-7 des Durchgangssensors 10 erkennbar. Die Spannungspitze P würde ohne Bremsung bei jedem Eintragvorgang in fester zeitlicher Zuordnung zu einem Durchgangssignal, z.B. zum Durchgangssignal Nr. 7, auftreten. Deshalb wird die Einsteuerung der Eintragbremse 14 zu den Durchgangssignalen in Bezug gesetzt, um es der Steuereinrichtung 12 zu ermöglichen, zeitgerecht die Eintragbremse umzusteuern. Die Kurve B repräsentiert die Umsteuerung der Eintragbremse 14 über eine vorbestimmte Zeitdauer und mit einem Winkel von beispielsweise 30°. Der strichlierte vordere Teil der Kurve B verdeutlicht die Ansprechzeit R der Eintragbremse 14. Um ein Einsteuern der Eintragbremse 14 über den durch die ausgezogene Kurve B repräsentierten Bereich zu erreichen, muß die Bremse zum Zeitpunkt ta nach dem Durchgangssignal Nr. 4 aktiviert werden. Die strichpunktierte und der ausgezogenen Kurve B überlagerte Kurve verdeutlicht, daß die Eintragbremse 14 auch in ihrer Einsteurung variiert werden kann, z.B. treppenartig, um zunächst eine abrupte und hohe Abbremsung mit starker Um- und Auslenkung des Schußfadens zu erzeugen, und um nachfolgend die Umlenkung und Auslenkung etwas zurückzunehmen und auch in der Eintragbremse 14 gespeicherten Schußfaden freizugeben, um einen ungewollten Spannungsanstieg im Schußfaden entgegenzuwirken und den Schußfaden sauber gestreckt im Fach zu haben, wobei die Streckung von den dann noch aktivierten letzten Hilfsdüsen 4 bewirkt wird. Der Zeitpunkt ta wird von der Steuereinrichtung 12 jeweils nach Auftreten des Durchgangssignals 4 abgewartet, ehe die Eintragbremse 14 aktiviert wird.

Die ausgezogen gezeichnete Kurve C repräsentiert beispielsweise eine Steuerung der Eintragbremse 14 über die Ruhestellung hinaus in die andere Richtung, z.B. um (was später erläutert wird) eine Einfädeldüse zum automatischen Einfädeln eines Schußfadens oder eine Düse der Eintragbremse zu aktivieren.

Die Eintragbremse 14 gemäß den Fig. 3A und 3B weist einen Grundkörper 18 auf, an dem eine stationäre Umlenkstelle 19 von einer Fadenöse gebildet wird. An einer Seite des Schußfadenwegs durch die Eintragbremse 14 sind zwei beabstandete stationäre Umlenkelemente 20 und 21 in Stiftform am Grundkörper 18 befestigt. Ferner ist am Grundkörper um eine vertikale Stellachse 22 eine Träger 25 für zwei bewegliche Bremselemente 26 und 27 schwenkbar. Der Träger 25 ist als Hebel ausgebildet und über eine Verbindungswelle 23 mit einem unterhalb des Grundkörpers 28 angeordneten Antriebsmotor 24 verbunden. Der Antriebsmotor 24 ist ein schnellansprechender Schritt- oder Gleichstrommotor, zweckmäßig mit einem Resolver.

Sobald über die Steuereinrichtung 12 im Rahmen des Programms der Steuerung der Eintragbremse 14 der Antriebsmotor 24 aus der dargestellten Ruhelage in Fig. 3A entgegen dem Uhrzeigersinn umgesteuert wird, bewegen sich die Bremselemente 27 und 26 zwischen den stationären Umlenkelementen 19, 20 und 21 hindurch und quer durch den Fadenweg. Der Schußfaden wird umgelenkt und ausgelenkt und abgebremst. Gleichzeitig wird in der Eintragbremse 14 eine von der Geometrie der einzelnen Elemente und dem eingesteuerten Hub des Antriebsmotors 24 abhängende Fadenlänge gespeichert. Sobald die Bremsung abgeschlossen ist, wird der Antriebsmotor 24 wieder umgesteuert, und zwar entweder nur über einen vorbestimmten Hub oder gleich bis in die Ruhestellung. Eine Steuerbewegung des Antriebsmotors 24 entsprechend der Kurve C in Fig. 2 im Uhrzeigersinn in Fig. 3A ist ebenfalls möglich, um die beweglichen Bremselemente 26, 27 noch weiter als in die Ruhelage zu verstellen und eine andere Funktion einzuleiten.

Bei der Ausführungsform der Eintragbremse 14 gemäß den Fig. 4A und 4B sind insgesamt sechs Umlenkstellen für den Schußfaden vorgesehen, wobei zweckmäßgerweise ein Gesamtumlenkwinkel von bis zu 700° erreicht wird. Am Grundkörper 18 sind im Schußfadenweg die beiden stationären und von Fadenösen gebildeten Umlenkelemente 19 und 19' vorgesehen. Zwei innere stationäre Umlenkstellen 20 und 21 sind an einem Rohr 28 ausgebildet, das koaxial zum Fadenweg mit einem Grundkörperteil 38 gehalten ist. Die beweglichen Bremselemente 26 und 27 sind auf ihrem hebelartigen Träger 25 angebracht und mit diesem um die mittige Stellachse 22 schwenkbar. Fig. 4A repräsentiert die Ruhestellung, aus der der Träger 25 entgegen dem Uhrzeigersinn mittels des Antriebs 24 über die Verbindungswelle 23 umsteuerbar ist, um den Schußfaden auszulenken und zu bremsen. Die beiden beweglichen Bremselemente 26, 27 bewegen sich dabei quer durch den Schußfadenweg von gegenüberliegendne Seiten jeweils zwischen die inneren stationären Umlenkelemente 20 bzw. 21 und die äußeren stationären Umlenkelemente 19 bzw. 19'.

Am zulaufseitigen Teil des Grundkörpers 18 ist eine Einfädeldüse 29 angeordnet, die einen trichterförmigen Einlaß 30 für den Schußfaden und eine nur strichliert angedeutete Düsenanordnung 31 enthält, mit der aus einer Druckquelle 34 Druckluft durch die Eintragbremse und das Rohr 28 geführt werden kann. Die Einfädeldüse 29 dient zum automatischen Einfädeln des Schußfadens nach einem Fadenbruch oder zum erstmaligen Einfädeln. Die Einfädeldüse 29 steht über eine Leitung 32 mit einem Schaltventil 33 in Verbindung, das zwischen einer Durchgangsstellung und einer Absperrstellung mittels eines Schaltmagneten 35 hin- und herschaltbar ist und in der Durchgangsstellung die Druckquelle 34 mit der Einfädeldüse 29 verbindet. Der Magnet 35 ist über eine Leitung 36 mit einem Schalter 37 verbunden, der im Bewegungsbereich, z.B des Trägers 25, an der Eintragbremse 14 oder bei dieser angeordnet ist. Wird der Träger 25 (entsprechend der Kurve C in Fig. 29) im Uhrzeigersinn aus der Ruhestellung um ein bestimmtes Maß umgesteuert, dann wird der Schalter 37 geschlossen und das Schaltventil 33 in seine Durchgangsstellung geschaltet. Dieser Schaltvorgang kann programmgemäß über die Steuereinrichtung eingeleitet werden, sobald diese beispielsweise mit einer Fehlermeldung oder Fadenbruchmeldung versorgt wurde. Das Rohr 28 unterstützt eine korrekte Strömungsführung beim Einfädeln des Schußfadens. Das Schaltventil 33 könnte auch direkt vom Träger 25 betätigt werden. Ist es als Regelventil ausgebildet, dann läßt sich der Durchsatz der Düse 29 stufenlos oder in Stufen mittels des Antriebsmotors 24 modulieren. Das Rohr 28 kann als sekundäre stationäre Hauptdüse zum Einfädeln und/oder zum gezielten Bewegen des Schußfadens ausgebildet und durch die entsprechende Steuerung des Antriebsmotors 24 betätigt werden, wenn die Eintragbremse nicht bremst und in eine oder mehrere entsprechende Stellungen gesteuert wird, in denen der Schußfaden nicht umgelenkt wird.

Bei der Ausführungsform gemäß Fig. 5 sind die beweglichen Bremselemente 26, 27 der Eintragbremse 14 linear zwischen den stationären Umlenkelementen 19, 20, 21 bewegbar, um den Schußfaden Y umzulenken und auszulenken und zu bremsen. Die Bremselemente 26, 27 befinden sich auf dem Träger 25, der über einen Schieber 39 vom als Linearmotor ausgebildeten Antriebsmotor 24' gesteuert wird. Der Antriebsmotor 24' ist zweckmäßigerweise ein Schrittmotor oder ein Gleichstrommotor.

## Patentansprüche

1. Webmaschine (W), insbesondere Düsenwebmaschine (1), mit einer steuerbaren Eintragbremse (14) für den Schußfaden (Y), mit wenigstens einem in der Eintragbremse (14) beweglich angeordneten Bremselement (17, 26, 27), das zwischen einer Ruhestellung an einer Seite des Schußfadens und wenigstens einer Bremsstellung unter Auslenken des Schußfadens und Umlenken des Schußfadens an auf der anderen Schußfadenseite stationär angeordneten Umlenkelementen (19, 20, 21, 19') quer durch den Weg des Schußfadens (Y) bewegbar ist, und mit einem mit dem Bremselement (26, 27) verbundenen, bei jedem Eintragvorgang betätigbaren elektrischen Antriebsmotor (24, 24', 15), der an eine elektronische Steuereinrichtung (12) angeschlossen ist, **dadurch gekennzeichnet**, daß der Antriebsmotor (15, 24, 24') der Eintragbremse (14) ein schnellansprechender Schritt- oder Gleichstrommotor ist, der in jeder eingesteuerten Stellung des Bremselementes (17, 26, 27) während des Schußfaden-Eintragvorgangs in jede Bewegungsrichtung mit individuell einstellbarem Hub umsteuerbar ist, daß die Steuereinrichtung (12) einen Programmteil (13) mit einem zumindest zwischen Eintragvorgängen zur Anpassung abwandelbaren Programm für Zeitpunkt, Hub und Richtung der Antriebsmotor-Steuerung aufweist, daß zwischen dem Antriebsmotor (15, 24, 24') und dem Bremselement (26, 27) eine in jeder Bewegungsrichtung unelastische Zwangsverbindung vorgesehen ist, und daß die am Bremselement (26, 27) wirksame Kraft des Antriebsmotors (15, 24, 24') größer als die größtmögliche Reaktionskraft des ausgelenkten Schußfadens (Y) ist.

2. Webmaschine nach Anspruch 1, **dadurch gekennzeichnet**, daß der Eintragbremse (14) fadenzulaufseitig wenigstens eine steuerbare Düse (31), vorzugsweise eine Einfädeldüse (29) oder eine sekundäre Hauptdüse (5), zugeordnet ist, und daß die Düse (31) mit der Steuereinrichtung (12) direkt oder indirekt aktivierbar und/oder ggfs. in ihrer Blaswirkung gesteuert modulierbar ist.

3. Webmaschine nach den Ansprüchen 1 und 2, **dadurch gekennzeichnet**, daß der Programmteil (13) einen Treiber-Logikteil zum gesteuerten raschen Freigeben von in der Eintragbremse (14) gespeicherter Schußfadenlänge aufweist.

4. Webmaschine nach den Ansprüchen 1 und 2, **dadurch gekennzeichnet**, daß im Programmteil (13) ein Nachspann für Programmroutinen zum Speichern von Schußfadenlänge nach Eintragende und Freigeben der gespeicherten Schußfadenlänge zum anfänglichen Beschleunigen der Schußfadenspitze außerhalb des Fachs (2), vorgesehen ist.

5. Eintragbremse (14) für eine Webmaschine (W), insbesondere für eine Düsenwebmaschine (1), mit wenigstens einem beweglich angeordneten Bremselement(17, 26, 27), das zwischen einer Ruhestellung an einer Seite des Schußfadens (Y) und wenigstens einer Bremsstellung unter Auslenken des Schußfadens und Umlenken des Schußfadens an auf der anderen Schußfadenseite stationär angeordneten Umlenkelementen (19, 19', 20, 21) quer durch den Weg des Schußfadens (Y) bewegbar ist, und mit einem mit dem Bremselement (17, 26, 27) verbundenen, bei jedem Eintragvorgang betätigbaren elektrischen Antriebsmotor (15, 24, 24'), der in einen Steuerkreis einer zugeordneten elektronischen Steuereinrichtung (12) eingegliedert ist, **dadurch gekennzeichnet**, daß der Antriebsmotor (15, 24, 24') ein schnellansprechender Schritt- oder Gleichstrommotor ist, der in jeder eingesteuerten Stellung des Bremselements (17, 26, 27) während des Schußfadeneintragvorgangs in jede Bewegungsrichtung mit individuell einstellbarem Hub umsteuerbar ist, daß die Steuereinrichtung (12) im Steuerkreis einen Programmteil (13) mit einem zumindest zwischen Eintragvorgängen zur Anpassung abwandelbaren Programm für Zeitpunkt, Hub und Richtung der Antriebsmotor-Steuerung aufweist, daß zwischen dem Antriebsmotor (15, 24, 24') und dem Bremselement (17, 26, 27) eine in jeder Bewegungsrichtung unelastische Zwangsverbindung vorgesehen ist, und daß die am Bremselement wirksame Kraft des Antriebsmotors größer als die größtmögliche Reaktionskraft des ausgelenkten Schußfadens ist.

6. Eintragbremse nach wenigstens einem der Ansprüche 1 bis 5, **dadurch gekennzeichnet**, daß sie als einfach wirkende oder als doppelt wirkende Umlenkbremse, z.B. Krokodil-Bremse, mit mehreren stationären Umlenkelementen (19, 20, 21) und mehreren zwischen den stationären umlenkelementen (19, 20, 21) hindurch beweglichen Bremselementen (26, 27) ausgebildet ist, daß die Bremselemente (26, 27) an einem Träger (25) angebracht sind, und daß die Zwangsverbindung zwischen dem Träger(25) und dem Antriebsmotor (24) vorgesehen ist.

7. Eintragbremse nach Anspruch 6, **dadurch gekennzeichne**t, daß der Träger (25) um eine Stellachse (22) schwenkbeweglich ist, und daß die Stellachse (22) von einer Verbindungswelle (23) zwischen dem Antriebsmotor (24) und dem Träger (25) gebildet wird.

8. Eintragbremse nach Anspruch 7, **dadurch gekennzeich net**, daß die Verbindungswelle (23) im Antriebsmotor (24) drehgelagert ist.

9. Eintragbremse nach Anspruch 6, **dadurch gekennzeichnet**, daß der Träger (25) quer zur Schußfadenrichtung linear verschiebbar und mit dem als linearer Schritt- oder Gleichstrommotor ausgebildeten Antriebsmotor (24') über einen Lenker (39) zwangsverbunden ist.

10. Eintragbremse nach den Ansprüchen 6 bis 9, **dadurch gekennzeichnet,** daß für den Schritt- oder Gleichstrommotor ein in den Steuerkreis eingegliederter Resolver vorgesehen ist.

11. Eintragbremse nach Anspruch 6, **dadurch gekennzeichnet**, daß die einfach wirkende Umlenkungsbremse mindestens zwei stationäre Umlenkelemente (19, 20, 21) und mindestens zwei bewegliche Bremslemente (26, 27) aufweist.

12. Eintragbremse nach Anspruch 6, **dadurch gekennzeichnet**, daß die doppelt wirkende Umlenkungsbremse zwei äußere und zwei innere stationäre Umlenkelemente (19, 19', 20, 21) und zwei jeweils zwischen die äußeren und die inneren Umlenkelemente bewegbare Bremselemente (26, 27) aufweist, und daß die beiden Bremselemente (26, 27) nahe den Enden des mittig um die Stellachse (22) schwenkbeweglichen Trägers (25), vorzugsweise im gleichen Abstand von der Stellachse (22), angeordnet sind.

13. Eintragbremse nach den Ansprüchen 6 bis 12, **dadurch gekennzeichnet,** daß die Eintragbremse in ihrer Bremsstellung einen Schußfaden-Gesamtumlenkwinkel bis zu etwa 700°, vorzugsweise bis zu etwa 500°, aufweist.

14. Eintragbremse nach wenigstens einem der Ansprüche 5 bis 13, **dadurch gekennzeichnet,** daß an der oder benachbart zur Eintragbremse (14) ein Aktivierungsschalter oder ein Schaltventil (33) für eine in den Schußfadenweg zwischen den Brems- und Umlenkelementen gerichtete Einfädeldüse (29) vorgesehen ist, der bzw. das mit dem Antriebsmotor (24) der Eintragbremse (14), vorzugsweise mittels des Trägers (25) der Bremselemente (26, 27), betätigbar ist.

15. Eintragbremse nach Anspruch 14, **dadurch gekennzeichnet**, daß das Bremselement (26, 27) bzw. der Antriebsmotor (24) aus der Ruhestellung in zur Bewegungsrichtung in Bremsstellungen entgegengesetzter Bewegungsrichtung gesteuert in wenigstens eine Einfädelstellung bewegbar ist, und daß der Aktivierungsschalter bzw. das Schaltventil (33) für die Einfädeldüse (29) zwecks Betätigung auf die Einfädelstellung des Bremselementes bzw. des Antriebsmotors ausgerichtet ist.

16. Eintragbremse nach Anspruch 15, **dadurch gekennzeichnet**, daß der Durchsatz der Einfädeldüse (29) oder sekundären Hauptdüse (5) mittels des Antriebsmotors (24), vorzugweise des Trägers (25) der Bremselemente (26, 27), stufenlos oder in Stufen gesteuert modulierbar ist.

17. Eintragbremse nach den Ansprüchen 12 und 14, **dadurch gekennzeichnet**, daß die beiden inneren stationären Umlenkelemente (20, 21) in einem zum Schußfadenweg bei gestrecktem Schußfaden (Y) koaxialen Rohr (28) angeordnet sind.

18. Eintragbremse nach Anspruch 17, **dadurch gekennzeichnet**, daß das Rohr (28) als Einfädeldüse oder stationäre sekundäre Hauptdüse zum gesteuerten Einfädeln oder/und zum gesteuerten Beschleunigen des Schußfadens vor Eintragbeginn, ausgebildet ist.

19. Eintragbremse nach Anspruch 17, **dadurch gekennzeichnet**, daß der Durchfluß der Einfädeldüse (29) oder der sekundären Hauptdüse (5) während des Eintragvorgangs, vorzugsweise mittels des Antriebsmotors (24) der Eintragbremse (14), variierbar ist.

## Claims

1. Power loom (W), in particular a jet power loom (1), having a controllable picking brake (14) for the weft yarn (Y), having at least one brake element (17, 26, 27) which is movably disposed in the insertion brake (14) and is movable transversely through the path of the weft yarn (Y) between a position of rest at one side of the weft yarn and at least one braking position with simultaneous deflection of the weft yarn and redirection of the weft yarn at guide elements (19, 20, 21, 19') disposed in a stationary manner at the other side of the weft yarn, and having an electric drive motor (24, 24', 15) which is connected to the brake element (26, 27), is operable upon each picking process and is connected to an electronic control device (12), **characterized in that** the drive motor (15, 24, 24') of the insertion brake (14) is a rapid-reaction stepping or d.c. motor which in each assumed position of the brake element (17, 26, 27) during the weft yarn picking process is reversible into each direction of movement with an individually adjustable stroke, that the control device (12) has a program section (13) with a program, which for adaptation purposes is changeable at least between picking processes, for the instant, stroke and direction of the drive motor control, that a positive connection which is inelastic in each direction of movement is provided between the drive motor (15, 24, 24') and the brake element (26, 27), and that the power of the drive motor (15, 24, 24') acting upon the brake element (26, 27) is greater than the maximum reaction force of the deflected weft yarn (Y).

2. Power loom according to claim 1, **characterized in that** associated with the insertion brake (14) on the yarn inlet side is at least one controllable nozzle (31), preferably a threading nozzle (29) or a secondary main nozzle (5), and that the nozzle (31) may be activated directly or indirectly and/or its blowing action may possibly be modulated in a controlled manner by the control device (12).

3. Power loom according to claims 1 and 2, **characterized in that** the program section (13) comprises a driver logic section for the controlled, rapid release of weft yarn length stored in the insertion brake (14).

4. Power loom according to claims 1 and 2, **characterized in that** provided in the program section (13) are closing titles for program routines for storing weft yarn length after the end of picking and releasing the stored weft yarn length for the initial acceleration of the weft yarn tip outside of the compartment (2).

5. Insertionbrake (14) for a power loom (W), in particular for a jet power loom (1), having at least one movably disposed brake element (17, 26, 27) which is movable transversely through the path of the weft yarn (Y) between a position of rest at one side of the weft yarn (Y) and at least one braking position with simultaneous deflection of the weft yarn and redirection of the weft yarn at guide elements (19, 19', 20, 21) disposed in a stationary manner at the other side of the weft yarn, and having an electric drive motor (15, 24, 24') which is connected to the brake element (17, 26, 27), is operable upon each picking process and is incorporated into a control circuit of an associated electronic control device (12), **characterized in that** the drive motor (15, 24, 24') is a rapid-reaction stepping or d.c. motor which in each assumed position of the brake element (17, 26, 27) during the weft yarn picking process is reversible into each direction of movement with an individually adjustable stroke, that the control device (12) in the control circuit has a program section (13) with a program, which for adaptation purposes is changeable at least between picking processes, for the instant, stroke and direction of the drive motor control, that a positive connection which is inelastic in each direction of movement is provided between the drive motor (15, 24, 24') and the brake element (17, 26, 27), and that the power of the drive motor acting upon the brake element is greater than the maximum reaction force of the deflected weft yarn.

6. Insertion brake according to at least one of claims 1 to 5, characterized in that it takes the form of a single-action or double-action reversing brake, e.g. crocodile brake, having a plurality of stationary guide elements (19, 20, 21) and a plurality of brake elements (26, 27) movable through between the stationary guide elements (19, 20, 21), that the brake elements (26, 27) are mounted on a carrier (25), and that the positive connection is provided between the carrier (25) and the drive motor (24).

7. Insertion brake according to claim 6, **characterized in that** the carrier (25) is capable of swivelling about a positioning axis (22), and that the positioning axis (22) is formed by a connection shaft (23) between the drive motor (24) and the carrier (25).

8. Insertion brake according to claim 7, **characterized in that** the connection shaft (23) is rotatably supported in the drive motor (24).

9. Insertion brake according to claim 6, **characterized in that** the carrier (25) is linearly displaceable at right angles to the weft yarn direction and is positively connected by a guide rod (39) to the drive motor (24') in the form of a linear stepping or d.c. motor.

10. Insertion brake according to claims 6 to 9, characterized in that a resolver incorporated into the control circuit is provided for the stepping or d.c. motor.

11. Insertion brake according to claim 6, **characterized in that** the single-action reversing brake comprises at least two stationary guide elements (19, 20, 21) and at least two movable brake elements (26, 27).

12. Insertion brake according to claim 6, **characterized in that** the double-action reversing brake comprises two outer and two inner stationary guide elements (19, 19', 20, 21) and two brake elements (26, 27) movable in each case between the outer and the inner guide elements, and that the two brake elements (26, 27) are disposed close to the ends of the carrier (25) capable of swivelling centrally about the positioning axis (22), preferably at an identical distance from the positioning axis (22).

13. Insertion brake according to claims 6 to 12, **characterized in that** the picking brake in its braking position has a total deflection angle of the weft yarn of up to approximately 700°, preferably of up to approximately 500°.

14. Insertion brake according to at least one of claims 5 to 13, **characterized in that** provided on or adjacent to the picking brake (14) is an activating switch or a control valve (33) for a threading nozzle (29) directed into the weft yarn path between the brake elements and guide elements, which activating switch or control valve is operable by means of the drive motor (24) of the picking brake (14), preferably by means of the carrier (25) of the brake elements (26, 27).

15. Insertion brake according to claim 14, **characterized in that** the brake element (26, 27) or the drive motor (24) is movable, in an opposite direction of movement to the direction of movement into braking positions, out of the position of rest into at least one threading position, and that the activating switch or the control valve (33) for the threading nozzle (29), for operating purposes, is directed towards the threading position of the brake element or of the drive motor.

16. Insertion brake according to claim 15, **characterized in that** the throughput of the threading nozzle (29) or secondary main nozzle (5) may be modulated steplessly or in steps in a controlled manner by means of the drive motor (24), preferably by means of the carrier (25) of the brake elements (26, 27).

17. Insertion brake according to claims 12 and 14, **characterized in that** the two inner, stationary guide elements (20, 21) are disposed in a tube (28) which is coaxial relative to the weft yarn path when the weft yarn (Y) is straight.

18. Insertion brake according to claim 17, **characterized in that** the tube (28) takes the form of a threading nozzle or stationary, secondary main nozzle for the controlled threading or/and for the controlled acceleration of the weft yarn prior to the start of picking.

19. Insertion brake according to claim 17, **characterized in that** the throughflow of the threading nozzle (29) or of the secondary main nozzle (5) is variable during the picking process, preferably by means of the drive motor (24) of the picking brake (14).

## Revendications

1. Métier à tisser (W), notamment métier à tisser à tuyères (1), comprenant un frein d'insertion commandé (14) pour le fil de trame (Y), comprenant lui-même au moins un élément de frein (17, 26, 27) monté mobile dans le frein d'insertion (14), et qui peut se déplacer transversalement au trajet du fil de trame (Y) entre une position de repos, sur un côté du fil de trame, et au moins une position de freinage comportant une déviation du fil de trame et un déviation du fil de trame sur des éléments de déviation (19, 29, 21, 19') agencés fixes sur l'autre côté du fil de trame, et un moteur d'entraînement électrique (24, 24', 15), relié à l'élément de frein (26, 27), pouvant être actionné à chaque opération d'insertion, qui est connecté à un dispositif de commande électronique (12), caractérisé en ce que le moteur d'entraînement (15, 24, 24') du frein d'insertion (14) est un moteur pas-à-pas ou à courant continu, à réponse rapide, et qui, dans chaque position commandée de l'élément de frein (17, 26, 27), peut être inversé, pendant l'opération d'insertion du fil de trame, dans chaque sens de mouvement, avec une course individuellement réglable, en ce que le dispositif de commande (12) comprend une partie à programme (13) comportant un programme pour l'instant, la course et le sens de la commande du moteur d'entraînement, qui peut être modifié pour l'adaptation, au moins entre les opérations d'insertion, en ce qu'il est prévu une liaison positive inélastique dans chaque sens du mouvement entre le moteur d'entraînement (15, 24, 24') et l'élément de frein (26, 27), et en ce que la force du moteur d'entraînement (15, 24, 24') qui agit sur l'élément de frein (26, 27) est plus grande que la force de réaction maximum possible du fil de trame (Y) dévié.

2. Métier à tisser selon la revendication 1, caractérisé en ce qu'au frein d'insertion (14), est associée, sur le côté d'arrivée du fil, au moins une tuyère commandée (31), de préférence une tuyère d'enfilage (29) ou une tuyère principale secondaire (5), et en ce que la tuyère peut être activée directement ou indirectement à l'aide du dispositif de commande (12) et/ou éventuellement modulée de façon commandée dans son effet de soufflage.

3. Métier à tisser selon les revendications 1 et 2, caractérisé en ce que la partie programme (13) comprend une partie d'attaque-logique pour la libération rapide commandée de la longueur de fil emmagasinée dans le frein d'insertion (14).

4. Métier à tisser selon les revendications 1 et 2, caractérisé en ce que, dans la partie programme (13), est prévue une marge finale pour les séquences de programme servant pour l'accumulation des longueurs de fil de trame après la fin de l'insertion et la libération de la longueur de fil de trame accumulée, pour l'accélération initiale de la pointe du fil de trame en dehors de la foule (2).

5. Frein d'insertion (14) pour métier à tisser (W), notamment pour un métier à tisser à tuyères (1) comportant au moins un élément de frein (17, 26, 27) monté mobile, qui peut se déplacer transversalement au trajet du fil de trame (Y) entre une position de repos, sur un côté du fil de trame (Y), et au moins une position de freinage comportant une déviation du fil de trame et un déviation du fil de trame sur des éléments de déviation (19, 19', 20, 21) agencés fixes sur l'autre côté du fil de trame, et un moteur d'entraînement électrique (15, 24, 24') relié à l'élément de frein (17, 26, 27) qui peut être actionné à chaque opération d'insertion, et qui est intercalé dans un circuit de commande appartenant à un dispositif de commande électronique correspondant (12), caractérisé en ce que le moteur d'entraînement (15, 24, 24') est un moteur pas-à-pas ou à courant continu, à réponse rapide, et qui, dans chaque position commandée de l'élément de frein (17, 26, 27) peut être inversé, pendant l'opération d'insertion du fil de trame, dans chaque sens de mouvement avec une course individuellement réglable, en ce que le dispositif de commande (12) comprend une partie à programme (13) comportant un programme pour l'instant, la course et le sens de la commande du moteur d'entraînement, qui peut être modifié pour l'adaptation, au moins entre les opérations d'insertion, en ce qu'il est prévu une liaison positive inélastique dans chaque sens du mouvement entre le moteur d'entraînement (15, 24, 24') et l'élément de frein (17, 26, 27), et en ce que la force du moteur d'entraînement qui agit sur l'élément de frein est plus grande que la force de réaction maximum possible du fil de trame dévié.

6. Frein d'insertion selon au moins une des revendications 1 à 5, caractérisé en ce qu'il est constitué par un frein de déviation à simple action ou à double action, par exemple un frein crocodile, comprenant plusieurs éléments de déviation fixes (19, 20, 21) et plusieurs éléments de frein (26, 27) qui peuvent se déplacer entre les éléments de déviation fixes (19, 20, 21), en ce que les éléments de frein (26, 27) sont montés sur un support (25) et en ce que la liaison positive est prévue entre le support (25) et le moteur d'entraînement (24).

7. Frein d'insertion selon la revendication 6, caractérisé en ce que le support (25) est mobile en oscillation autour d'un axe de réglage (22) et en ce que l'axe de réglage (22) est formé par un arbre d'accouplement (23) entre le moteur d'entraînement (24) et le support (25).

8. Frein d'insertion selon la revendication 7, caractérisé en ce que l'arbre d'accouplement (23) est monté rotatif dans le moteur d'entraînement (24).

9. Frein d'insertion selon la revendication 6, caractérisé en ce que le support (25) peut être déplacé en translation linéaire transversalement à la direction du fil de trame et est relié positivement, par l'intermédiaire d'un bras (39), au moteur d'entraînement (24') réalisé sous la forme d'un moteur linéaire pas-à-pas ou à courant continu.

10. Frein d'insertion selon les revendications 6 à 9, caractérisé en ce qu'il est prévu, pour le moteur pas-à-pas ou à courant continu, un résolveur intercalé dans le circuit de commande.

11. Frein d'insertion selon la revendication 6, caractérisé en ce que le frein de déviation à simple action comprend au moins deux éléments de déviation fixes (19, 20, 21), et au moins deux éléments de frein mobiles (26, 27).

12. Frein d'insertion selon la revendication 6, caractérisé en ce que le frein à déviation à double action présente deux éléments de déviation extérieurs et deux éléments de déviation intérieurs fixes (19, 19', 20, 21) et deux éléments de frein (26, 27) qui peuvent se déplacer chacun entre les éléments de déviation extérieurs et les éléments de déviation intérieurs et en ce que les deux éléments de frein (26, 27) sont agencés à proximité des extrémités du support (25) mobile en oscillation en son milieu autour de l'axe de réglage (22), de préférence à égale distance de l'axe de réglage (22).

13. Frein d'insertion selon les revendications 6 à 12, caractérisé en ce que le frein d'insertion présente, dans sa position de freinage, un angle total de déviation du fil de trame pouvant atteindre environ 700°, de préférence jusqu'à environ 500°.

14. Frein d'insertion selon au moins une des revendications 5 à 13, caractérisé en ce qu'au frein d'insertion (14) ou à proximité de ce frein, est prévu un commutateur d'activation ou un distributeur (33) pour une tuyère d'enfilage (29) orientée dans le trajet du fil de trame entre les éléments de frein et de déviation, commutateur ou distributeur qui peut être actionné au moyen du moteur d'entraînement (24) du frein d'insertion (14), de préférence au moyen du support (25) des éléments de frein (26, 27).

15. Frein d'insertion selon la revendication 14, caractérisé en ce que l'élément de frein (26, 27) ou le moteur d'entraînement (24) peut se déplacer de sa position de repos a au moins une position d'enfilage, sous commande dans un sens de déplacement qui est l'inverse du sens de déplacement aboutissant aux positions de freinage, et en ce que le commutateur d'activation ou le distributeur (33) agissant sur la tuyère d'enfilage (29) est orienté sur la position d'enfilage de l'élément de frein ou du moteur d'entraînement pour l'actionnement.

16. Frein d'insertion selon la revendication 15, caractérisé en ce que le débit de la tuyère d'enfilage (29) ou de la tuyère principale secondaire (5) peut être modulé au moyen du moteur d'entraînement (24), de préférence au moyen du support (25) des éléments de frein (26, 27), soit sans paliers, soit par paliers.

17. Frein d'insertion selon les revendications 12 et 14, caractérisé en ce que les deux éléments de déviation intérieurs fixes (20, 21) sont disposés dans un tube (28) coaxial au trajet du fil de trame lorsque le fil de trame (Y) est tendu.

18. Frein d'insertion selon la revendication 17, caractérisé en ce que le tube (28) est réalisé sous la forme d'une tuyère d'enfilage ou d'une tuyère principale secondaire servant pour l'enfilage commandé et/ou pour l'accélération commandée du fil de trame avant le début de l'insertion.

19. Frein d'insertion selon la revendication 17, caractérisé en ce que le débit de la tuyère d'enfilage (29) ou de la tuyère principale secondaire (25) peut être modifié pendant l'opération d'insertion, de préférence au moyen du moteur d'entraînement (24) du frein d'insertion (14).
